# EUROPÄISCHE PATENTSCHRIFT

(11) **EP 0 074 602 B1**
(45) Veröffentlichungstag und Bekanntmachung des Hinweises auf die Patenterteilung: **27.11.1985**
(21) Anmeldenummer: 82108217.9
(22) Anmeldetag: 07.09.1982
(51) Int. Cl.: G03G 15/16

(54) **Vorrichtung für die Tonerbildübertragung**
Toner image transfer device
Dispositif pour transférer une image de toner

(30) Priorität: 16.09.1981 DE 3136659
(43) Veröffentlichungstag der Anmeldung: 23.03.1983
(73) Patentinhaber: HOECHST AKTIENGESELLSCHAFT, 65926 Frankfurt am Main (DE)
(72) Erfinder: Idstein, Hermann, D-6227 Oestrich-Winkel (DE)

## Beschreibung

Die Erfindung betrifft eine Vorrichtung für die Tonerbildübertragung von einem bewegten Fotoleiter auf einen Bildträger, der auf einem umlaufenden Zylinder aufgespannt ist, mit Einrichtungen, die während des Druckkontaktes zwischen dem Fotoleiter und dem Bildträger die lineare Geschwindigkeit eines Fahrtisch-Oberteils mit der Umfangsgeschwindigkeit des Bildträgers synchronisieren.

Bei der Übertragung eines Tonerbildes von einem bewegten Fotoleiter auf einen bewegten Bildträger ist es für eine hohe Bildqualität erforderlich, dass zwischen Fotoleiter und Bildträger kein Geschwindigkeitsunterschied während des Übertragungsvorganges auftritt. Die Übertragung erfolgt im allgemeinen mittels Druck, Wärme und/oder Unterstützung durch eine Koronaentladung bei einem Bildträger aus Papier, Kunststoff-Folie oder dgl. Material. Solange die Dicke des Bildträgers stets die gleiche ist und insbesondere so gering ist, dass sie gegenüber dem Radius eines Zylinders, auf dessen Umfang beispielsweise der Fotoleiter aufgespannt ist, vernachlässigt werden kann, ergeben sich kaum Schlupfprobleme zwischen Fotoleiter und Bildträger.

Bei dem in der DE-A-2 925 379 beschriebenen elektrofotografischen Gerät erfolgt die Synchronisation der linearen Geschwindigkeit des auf einem Fahrtisch gehaltenen, ein Tonerbild tragenden Fotoleiters mit dem auf der Umfangsfläche eines Zylinders aufgespannten Papierträger für die Tonerbildübertragung in der Weise, dass während des Druckkontaktes der Antrieb des Zylinders stillgelegt wird. Der Papierträger und der Fotoleiter sind mittels eines Zahngetriebes untereinander gekoppelt, dessen Abwälzabschnitte ein vergrössertes Spiel aufweisen, wodurch erreicht wird, dass die Mitnahme des Papiertägers bzw. des Zylinders nur noch durch die elektrostatische Haftung des Papierträgers an der Oberfläche des Fotoleiters erfolgt. Eine Druckplatte anstelle des Papierträgers kann in diesem Gerät nicht verwendet werden, da infolge der grösseren Dicke einer Druckplatte im Vergleich zu Papier das erforderliche Spiel im gemeinsamen Zahngetriebe für die Abwälzabschnitte nicht mehr gegeben wäre.

Aus der US-A-3 554 836 ist ein Übertragungsverfahren für Tonerbilder bekannt, bei dem ein Tonerbild auf einer Silikonelastomerfläche entwickelt wird und danach einmal oder mehrmals auf weitere Silikonelastomerflächen übertragen wird und zuletzt ohne Tonerabspaltung auf den endgültigen Bildträger gelangt. Hierzu kann beispielsweise eine mit einem Silikonelastomer beschichte Aluminiumplatte die Mantelfläche einer Walze bilden, auf der ein Bildaufdruck vorhanden ist, der durch einen Entwickler entwickelt wird. Das entwickelte Bild kann anschliessend auf eine weitere Walze übertragen werden, die gleichfalls eine Silikonelastomerbeschichtung trägt, und gelangt zuletzt von dieser walze auf ein Bildträgerband.

In der US-A-4 092 925 ist eine Vorrichtung eines Druckplattensystems beschrieben, das ein wiederverwendbares Druckelement aus Aluminium aufweist, welches mit einem lichtempfindlichen Überzug beschichtet wird, der zusammen mit dem Aluminiumdruckelement zur Bildfläche wird. Eine Trägerplatte stützt das Aluminiumdruckelement ab und ist mit diesem lösbar verbunden. Nach Beendigung des Druckvorganges wird das Aluminiumdruckelement von der Trägerplatte gelöst, die ebenfalls wiederverwendbar ist.

Bei den aus diesen US-Patentschriften bekannten Vorrichtungen für die Bildübertragung wird das Problem des Synchronlaufes zwischen dem Fotoleiter und einem auf einer Trommel aufgespannten Bildträger nicht angesprochen.

Aufgabe der Erfindung ist es, eine Vorrichtung für die Tonerbildübertragung von einer fotoleitfähigen Oberfläche auf einen Bildträger zu schaffen, bei der ein Gleichlauf zwischen dem Bildträger und der mit einer vorgegebenen Geschwindigkeit bewegten fotoleitfähigen Oberfläche, die das zu übertragende Tonerbild trägt, unter Berücksichtigung unterschiedlicher Dicken verschiedener Bildträger und bestimmter Toleranzen für jede vorgegebene Dicke, erreicht wird.

Diese Aufgabe wird erfindungsgemäss durch eine Vorrichtung nach den Merkmalen des Patentanspruchs 1 gelöst.

Die weitere vorteilhafte Ausgestaltung der Erfindung ergibt sich aus den übrigen Patentansprüchen.

Mit der Erfindung wird der Vorteil erzielt, dass durch den Synchronlauf zwischen dem Bildträger und der fotoleitfähigen Oberfläche keine Brems- oder Beschleunigungskräfte von dem Bildträger auf die fotoleitfähige Oberfläche ausgeübt werden, so dass Beschädigungen und ein erhöhter Verschleiss der fotoleitfähigen Oberfläche ebenso wie Qualitätseinbussen im übertragenen Bild vermieden werden.

Die Erfindung wird im folgenden anhand eines zeichnerisch dargestellten Ausführungsbeispiels näher erläutert.

Ez zeigen:
Fig. 1 eine schematische Vorderansicht einer Vorrichtung zur Tonerbildübertragung nach der Erfindung,
Fig. 2 ein Detail einer abgewandelten Vorrichtung nach Fig. 1,
Fig. 3 eine schematische Seitenansicht der Vorrichtung nach Fig. 1,
Fig. 4 einen Fahrtisch und einen Fahrtisch-Oberteil mit Einrichtungen zum Synchronisieren der Bewegungsgeschwindigkeiten von fotoleitfähiger Oberfläche und Bildträger,
Fig. 5 die Einrichtungen nach Fig. 4im offenen Zustand,
Fig. 6 die Einrichtungen nach Fig. 4 im geschlossenen Zustand, und
Fig. 7 im Detail ein Bauteil der Vorrichtung nach Fig. 3.

Die in Fig. 1 dargestellte Vorrichtung weist einen Transportzylinder 17 auf, dessen Welle 18 mit ihren Endabschnitten in Kulissen 30, 30 gelagert ist, die in Seitenschildern 28 verschiebbar sind. Wie aus Fig. 2 ersichtlich ist, wird die Kulisse 30 von zwei vertikal verlaufenden Führungsschienen 29 zu beiden Seiten eingefasst und kann sich in diesen Führungsschienen 29 nach oben und nach unten verschieben. Bei der in Fig. 1 gezeigten Ausführungsform findet sich oberhalb und unterhalb der Kulisse 30 je ein Druckelement, beispielsweise eine Druckfeder 27, die vorgespannt ist. Die Druckfedern 27 liegen gegen die Oberseite und gegen die Unterseite der Kulisse 30 an und ermöglichen es, dass sich der Abstand zwischen der Oberseite eines Fahrtisch-Oberteils 65 und der Mantelfläche des Transportzylinders 17 entsprechend der Dicke eines Bildträgers 15 unterschiedlich einstellt, da die Welle 18 des Transportzylinders 17 gegen die jeweiligen Drücke der Federn 27 vertikal verschiebbar ist.

Wie Fig. 2 zeigt, können als Druckelemente für die Kulisse 30 auch Pneumatikzylinder 26 vorgesehen werden, die oberhalb und unterhalb der Kulisse 30 im Seitenschild 28 angeordnet sind und deren Kolbenstangen mit der Kulisse 30 verbunden sind.

Oberhalb des Transportzylinders 17 ist eine Greifereinrichtung auf einer Welle 33 angeordnet, die Greiferfinger 32 aufweist, welche mit Mitnehmern 34 zusammenwirken. Zwischen jedem Greiferfinger 32 und einem Spannring 36 befindet sich eine Schenkelfeder 35 zum Schliessen des Greiferfingers 32. Des weiteren sitzen auf der Welle 33 noch Anschläge 24 auf. Die Betätigung der Greifereinrichtung wird nur kurz erwähnt, da es sich um eine bekannte Einrichtung handelt. Ein Betätigungshebel 46 der Greifereinrichtung trägt eine Betätigungsrolle 39, die auf einer Steuerkurve 48 abrollt. Durch die Steuerkurve 48 wird der Hebel 46 verschwenkt und dementsprechend die Greiferfinger 32 geöffnet oder geschlossen. Neben dem Hebel 46 befindet sich ein Gabelstück 45, in das eine Hubstange 42 eingreift, die von einer Druckfeder 47 umgeben ist, die sich einerseits gegen ein Stützlager 44 und andererseits gegen einen Anschlag 40 abstützt. Die Hubstange 42 sowie das Gabelstück 45, der Hebel 46 mitsamt der Betätigungsrolle 39 und Steuerkurve 48 sind zwischen der einen Stirnfläche des Transportzylinders 17 und der Innenseite des einen Seitenschildes 28 angeordnet. Zwischen der Hubstange 42 und dem rechten Seitenschild 28 in Fig. 1 sitzt ein Zahnrad 50 auf der Welle 18 auf, das mit einer seitlich an dem Fahrtisch 3 befestigten Zahnstange 51 kämmt. Die Zahnstange 51 wird durch ein Zahnrad 31, das mit einem Gleichstrommotor 67 verbunden ist, hin und der verschoben. Durch den Eingriff des Zahnrades 50 mit der Zahnstange 51 wird der Transportzylinder 17 und der auf seiner Mantelfläche durch die Greifereinrichtung festgehaltene Bildträger 15, beispielsweise eine Aluminiumplatte, in Drehung versetzt.

Wie aus der schematischen Seitenansicht der Vorrichtung in Fig. 3 ersichtlich ist, sind längs der Umfangsfläche des Transportzylinders 17 zwei Greifereinrichtungen 6 und 9 zum Festhalten des Bildträgers 15 angeordnet. Die Greifereinrichtung 6 hält die Vorderkante des Bildträgers 15 fest und rotiert synchron mit dem Transportzylinder 17. Die Greifereinrichtung 9 ist in einem von der vorgegebenen Länge des Bildträgers 15 bestimmten Abstand von der Greifereinrichtung 6 auf der Mantelfläche des Transportzylinders 17 angeordnet und dient dazu, die Hinterkante des Bildträgers 15 festzuhalten, so dass dieser auf der Umfangsfläche des Transportzylinders 17 aufgespannt ist. Der Bildträger 15 wird im übrigen vor der Berührungsstelle mit dem Transportzylinder 17 durch eine Andruckrolle 7 in Richtung der Umfangsfläche des Zylinders gepresst.

Bei dem Bildträger 15 handelt es sich, wie schon zuvor erwähnt wurde, bevorzugt um Metallplatten, beispielsweise Aluminiumplatten, die Dicken von 0,1 mm bis 0,5 mm besitzen können. Das für derartige Aluminiumplatten zur Verfügung stehende Bandmaterial unterliegt nach den DIN-Normen grösseren Dickentoleranzen; die bei einer Dicke von 0,1 mm der Aluminiumplatte im Bereich zwischen ± 0,008 mm liegen können und bei einer 0,5 mm dicken Aluminiumplatte bis ± 0,08 mm betragen können. Dies bedeutet bei einem Durchlauf einer Aluminiumplatte der Länge von 370 mm toleranzbedingte Abweichungen im Wegbetrag von ± 0,3 mm bei der 0,5 mm dicken Aluminiumplatte.

Wie Fig. 3 zeigt, sind der Fahrtisch 3 und ein Fahrtisch-Oberteil 65 übereinander angeordnet und werden in Richtung eines Pfeils A auf den Transportzylinder 17 zubewegt. Auf der Oberseite des Fahrtisch-Oberteils 65 ist ein fotoleitfähiges Aufzeichnungsmaterial, beispielsweise ein Fotoleiter 19, gehalten, der ein Tonerbild 25 trägt. Der Fahrtisch-Oberteil 65 ist über Verriegelungselemente 53, 54, 57, 58 (Fig. 4 und 5) mit dem Fahrtisch 3 während dessen Vortrieb bis zur Stelle der Tonerbildübertragung auf den Bildträger 15 fest verbunden. Zwischen dem Fahrtisch 3 und dem Fahrtisch-Oberteil 65 sind Wälzkörper 64 angeordnet. Ein Betätigungshebel 61 ist mit einem Einschnitt 43 versehen, der einen Zentrierstift 53 aufnimmt, dessen Funktion noch näher beschrieben werden wird. Der Zentrierstift 53 ist mit einem Gewinde versehen, auf dem eine Schraub- und Kontermutter 41 aufgeschraubt sind, die verhindern, dass der Zentrierstift 53 aus dem Einschnitt 43 herausgleiten kann. An den Seitenwänden des Fahrtisches 3 ist zur Begrenzung der Bewegung des Fahrtisch-Oberteils 65 jeweils eine Anschlagleiste 55 befestigt. Unterhalb des Fahrtisches 3 befindet sich eine Betätigungsleiste 62 für den Hebel 61, der an seinem unteren Ende eine Rolle 63, beispielsweise ein Kugellager, trägt.

Sobald das Tonerbild 25 auf dem Fotoleiter 19 in Druckkontakt mit dem Bildträger 15 gelangt, rollt der Transportzylinder 17 mit dem darauf festgehaltenen Bildträger 15 auf dem Fotoleiter 19 ab. Dabei wird das Tonerbild 25 unter Druck von dem Fotoleiter 19 auf den Bildträger 15 übertragen. Damit die Übertragung ohne Einbussen in der Bildqualität und mit hoher Auflösung erfolgen kann, ist ein vollkommener Synchronlauf zwischen dem auf dem Fahrtisch-Oberteil 65 aufgespannten Fotoleiter 19 und der Umfangsfläche erforderlich, die aus dem Transportzylinder 17 und der auf ihm befestigten Aluminiumplatte 15 gebildet ist. Dies erfordert, dass der Wälzradius, bestehend aus dem Radius des Transportzylinders und der Dicke der Aluminiumplatte gleich dem Teilkreisradius des antreibenden Zahnrades 50 des Transportzylinders 17 sein muss. Hinzu kommen noch die schon zuvor erwähnten durch die Toleranzabweichungen in den Dicken der Aluminiumplatten hervorgerufenen unterschiedlichen Wegbeträge, die sich als bremsende oder beschleunigende Kraft auswirken, ausgeübt von der Aluminiumplatte auf den Fotoleiter 19. Die dabei wirkenden Kräfte führen zu Spannungen zwischen der Aluminiumplatte und dem Fotoleiter 19 und können bei grösseren Formatlängen zu Einbussen in der Auflösung und darüber hinaus bei der Rückfahrt des Fahrtisch-Oberteils 65, bedingt durch den verkleinerten Wälzradius, zu Beschädigungen und erhöhtem Verschleiss zwischen den Oberflächen des Fahrtisch-Oberteils 65 und der Oberfläche des Transportzylinders 17 führen. Durch den Gleichlauf zwischen dem Transportzylinder 17 mit der darauf befestigten Aluminiumplatte und dem Fahrtisch-Oberteil 65 während des Druckkontaktes zwischen diesen beiden Baugruppen wird sichergestellt, dass die zuvor erwähnten Schäden nicht auftreten können.

Anhand der Figuren 4 bis 7 werden nachfolgend die Einrichtungen und ihre Wirkungsweise erläutert, welche die lineare Geschwindigkeit des Fahrtisch-Oberteils 65 mit der Umfangsgeschwindigkeit des Bildträgers 15 auf dem umlaufenden Transportzylinder 17 synchronisieren. Fig. 4 zeigt in schematischer Ansicht den Fahrtisch 3, der mit dem Fahrtisch-Oberteil 65 während der Bewegung des Fahrtisches 3 in Richtung A auf den Transportzylinder 17 verriegelt ist. Hierzu sind Verriegelungselemente, wie der Zentrierstift 53, der einen Zentrierkegel 57 trägt, eine Führung 58 für den Zentrierstift und eine Druckfeder 54 vorgesehen, die den Zentrierstift umgibt. Im Fahrtisch-Oberteil 65 ist in Vortriebsrichtung A eine Bohrung 66 vorhanden, in die der Zentrierkegel 57 während des Vortriebs des Fahrtisches 3 eingreift und diesen mit dem Fahrtisch-Oberteil 65 verriegelt. Somit sind der Fahrtisch 3 und der Fahrtisch-Oberteil 65 während des Vortriebs starr miteinander verbunden und mittig zentriert.

Die Druckfeder 54 ist im Inneren der Führung 58 angeordnet und stützt sich mit einem Ende gegen die Basisfläche des Zentrierkegels 57 und mit dem anderen Ende gegen eine Anschlagsfläche in der Führung 58 ab. Zu beiden Seiten des Fahrtisch-Oberteils 65 in Vortriebsrichtung A sind Führungsleisten 56 vorhanden, die auf dem Fahrtisch 3 befestigt sind. Die Führungsleisten 56 sind komplementär zu abgestuften Seitenflächen 49 des Fahrtisch-Oberteils 65 ausgebildet und umfassen diese, so dass eine sehr genaue Führung des Fahrtisch-Oberteils 65 durch die Führungsleisten 56 sichergestellt ist.

Der verriegelte Zustand von Fahrtisch 3 und Fahrtisch-Oberteil 65 ist in Fig. 6 im Detail zu erkennen. An der einen Seite des Fahrtisches 3 ist eine Halterung 60 angeordnet, an welcher ein schwenkbarer Hebel 61 angelenkt ist. Der Hebel 61 verschiebt den Zentrierstift 53 in der Führung 58, die ortsfest auf der Führungsleiste 56 aufsitzt, hin und her. Der Hebel 61 ist um einen Achsstift 59 in der Halterung 60 schwenkbar.

Sobald die Vorderkante des Fahrtisch-Oberteils 65 den Transportzylinder 17 mit der darauf aufgespannten Aluminiumplatte anstösst, wobei der tiefste Punkt auf dem Umfang des Transportzylinders 17 unterhalb der Oberfläche des Fahrtisch-Oberteils 65 liegt, wird der Transportzylinder 17 mit der Aluminiumplatte von dem Fahrtisch-Oberteil 65 zwangsweise angegeben. Dies wird durch die federnde Lagerung der Welle 18 des Transportzylinders 17 mittels der Kulissen 30 in den Seitenschildern 28 der Vorrichtung ermöglicht.

Zu diesem Zeitpunkt wird die Verriegelung zwisehen dem Fahrtisch 3 und dem Fahrtisch-Oberteil 65 aufgehoben, wie dies in Fig. 5 dargestellt ist. Dies geschieht dadurch, dass die am unteren Ende des Hebels 61 angebrachte Rolle 63, deren Drehachse mit der Längsachse des Hebels 61 fluchtet, mit ihrer Lauffläche auf die Betätigungsleiste 62 während des weiteren Fahrtischvortriebs aufläuft. Die in Fig. 7 schematisch gezeigte Betätigungsleiste 62 weist an ihren Enden jeweils Schrägen 62a auf, die das Auflaufen der Rolle 63 auf die Betätigungsleiste 62 erleichtern. Dabei wird der Hebel 61 in Querrichtung B zu dem Fahrtisch 3 verschoben, wodurch der Zentrierkegel 57 aus der Bohrung 66 zurückgezogen und dadurch die Verriegelung zwischen dem Fahrtisch-Oberteil 65 und dem Fahrtisch 3 aufgehoben wird. Von diesem Moment an erfolgt der Vortrieb des Fahrtisch-Oberteils 65 allein durch den gegebenen Wälzradius, der sich zusammensetzt aus dem Transportzylinderradius und der Dicke des Bildträgers bzw. der Aluminiumplatte. Der Fahrtisch 3 fährt nach der Entriegelung mit seiner vorgegebenen Geschwindigkeit entsprechend dem Vortrieb der Zahnstange 51 weiter, während der Fahrtisch-Oberteil 65 eine dem gegebenen Wälzradius entsprechende Geschwindigkeit annimmt. Dies wird durch die leichtgängige Verschiebung des Fahrtisch-Oberteils 65 gegenüber dem Fahrtisch 3 infolge der Wälzlagerung durch die Wälzkörper 64 ermöglicht.

Nach Beendigung der Bildübertragung vom Fotoleiter 19 auf die Aluminiumplatte läuft die Rolle 63 von der hinteren Schräge 62a der Betätigungsleiste 62 ab, wodurch die gespannte Druckfeder 54 den Zentrierstift 53 und damit den Zentrierkegel 57 gegen die kegelförmige Bohrung 66 des Fahrtisch-Oberteils 65 andrückt, mittig stellt und den Fahrtisch 3 und den Fahrtisch-Oberteil 65, wie in der Ausgangsposition, miteinander verriegelt. Danach kehrt sich die Bewegungsrichtung des Fahrtisches um und er wird in die Ausgangsposition zurückbewegt. Sowie der Fotoleiter 19 bzw. der Fahrtisch-Oberteil 65 bei der Zurückführung mit dem Transportzylinder 17 in Berührung gelangt, werden der Fahrtisch 3 und der Fahrtisch-Oberteil 65 entriegelt und der letztere wird entsprechend der Geschwindigkeit, die sich durch den Wälzradius des Transportzylinders 17 einstellt, zurückbefördert.

Sobald der Fahrtisch 3 in seiner Gesamtheit den Transportzylinder 17 passiert hat, wird er wieder automatisch mit dem Fahrtisch-Oberteil 65 verriegelt und gelangt im verriegelten Zustand in seine Ausgangsposition, in welcher auf den Fotoleiter 19 ein latentes Ladungsbild aufbelichtet und mit Toner entwickelt werden kann. Dieses neue Tonerbild kann wieder auf einen neuen Bildträger 15 in der zuvor beschriebenen Weise übertragen werden.

## Patentansprüche

1. Vorrichtung für die Tonerbildübertragung von einem bewegten Fotoleiter auf einen Bildträger, der auf einem umlaufenden Zylinder aufgespannt ist, mit Einrichtungen, die während des Druckkontaktes zwischen dem Fotoleiter und dem Bildträger die lineare Geschwindigkeit eines Fahrtisch-Oberteils mit der Umfangsgeschwindigkeit des Bildträgers synchronisieren, dadurch gekennzeichnet, dass die Einrichtungen aus einem Zahnrad (50), das auf einer Welle des umlaufenden Zylinders (17) aufsitzt und mit einer seitlich an einem Fahrtisch (3) befestigten Zahnstange (51) kämmt, dem Fahrtisch-Oberteil (65), der über Verriegelungselemente (53, 54, 57, 58) mit dem Fahrtisch (3) während dessen Vortriebes bis zur Stelle der Tonerbildübertragung fest verbunden ist und aus Wälzkörpern (64) bestehen, die zwischen dem Fahr-tisch-Oberteil (65) und dem Fahrtisch (3) angeordnet sind.

2. Vorrichtung nach Anspruch 1, dadurch gekennzeichnet, dass die Verriegelungselemente einen Zentrierstift (53), der einen Zentrierkegel (57) trägt, eine Führung (58) für den Zentrierstift (53) und eine Druckfeder (54) umfassen.

3. Vorrichtung nach Anspruch 2, dadurch gekennzeichnet, dass im Fahrtisch-Oberteil (65) in Vortriebsrichtung A eine Bohrung (66) vorhanden ist, in die der Zentrierkegel (57) während des Vortriebs des Fahrtisches (3) eingreift und diesen mit dem Fahr- tisch-Oberteil (65) verriegelt.

4. Vorrichtung nach den Ansprüchen 2 und 3, dadurch gekennzeichnet, dass die Druckfeder (54) im Inneren der Führung (58) angeordnet ist, den Zentrierstift (53) umschliesst und sich mit einem Ende gegen die Basisfläche des Zentrierkegels (57) und mit dem anderen Ende gegen eine Anschlagsfläche in der Führung (58) abstützt.

5. Vorrichtung nach Anspruch 1, dadurch gekennzeichnet, dass zu beiden Seiten des Fahrtisch-Oberteils (65) in Vortriebsrichtung A Führungsleisten (56) vorhanden sind, die komplementär zu abgestuften Seitenflächen (49) des Fahrtisch-Oberteils (65) ausgebildet sind und diese umfassen, und dass an einer Seite des Fahrtisches (3) eine Halterung (60) angeordnet ist, an der ein schwenkbarer Hebel (61) angelenkt ist.

6. Vorrichtung nach Anspruch 5, dadurch gekennzeichnet, dass der Hebel (61) zum Betätigen des Zentrierstiftes (53) um einen Achsstift (59) in der Halterung (60) schwenkbar ist und am oberen Ende einen Einschnitt (43) aufweist, den der Zentrierstift (53) durchsetzt, dessen zu dem Zentrierkegel entgegengesetztes Ende mit je einer Schraub- und Kontermutter (41) verschraubt ist, die ein Herausziehen des Zentrierstiftes (53) aus dem Einschnitt (43) verhindern.

7. Vorrichtung nach Anspruch 6, dadurch gekennzeichnet, dass an dem Hebel (61) am unteren Ende eine Rolle (63) angebracht ist, deren Drehachse mit der Längsachse des Hebels (61) fluchtet und deren Lauffläche während des Fahrtischvortriebs auf eine Betätigungsleiste (62) aufläuft, die unterhalb und parallel zu dem Fahrtisch (3) angeordnet ist und den Hebel (61) in Querrichtung B zu dem Fahrtisch (3) verschiebt, um den Zentrierkegel (57) aus der Bohrung (66) zurückzuziehen und dadurch die Verbinden zwischen dem Fahrtisch-Oberteil (65) und dem Fahrtisch (3) zu lösen.

8. Vorrichtung nach Anspruch 7, dadurch gekennzeichnet, dass die Betätigungsleiste (62) abgeschrägte Endabschnitte (62a, 62a) aufweist, die das Auflaufen der als Kugellager ausgebildeten Rolle (63) auf die Betätigungsleiste (62) erleichtern.

9. Vorrichtung nach den Ansprüchen 1 bis 8, dadurch gekennzeichnet, dass die Welle (18) des Zylinders (17) mit ihren Endabschnitten in Kulissen (30, 30) gelagert ist, die in vertikalen Führungsschienen (29) verschiebbar sind und dass Druckelemente (26, 26 bzw. 27, 27) mit den Kulissen (30, 30) verbunden sind.

10. Vorrichtung nach Anspruch 9, dadurch gekennzeichnet, dass die Druckelemente PneumatikZylinder (26, 26) sind.

11. Vorrichtung nach Anspruch 9, dadurch gekennzeichnet, dass die Druckelemente vorgespannte Druckfedern (27, 27) sind.

12. Vorrichtung nach Anspruch 7, dadurch gekennzeichnet, dass der Vortrieb des Fahrtisch-Oberteils (65), nach dessen Trennung von dem Fahrtisch (3) proportional zu dem Wälzradius aus dem Radius des Zylinders (17) und der Dicke des Bildträgers (15) ist und dass der Fahrtisch-Oberteil (65) eine Geschwindigkeit annimmt, die an die Grösse des Wälzradius angepasst und ungleich der vorbestimmten Geschwindigkeit des Fahrtisches (3) ist.

## Claims

1. Apparatus for transferring toner images from a moving photoconductor to an image carrier which is mounted on a rotating cylinder, comprising devices which synchronize the linear speed of an upper part of a travelling table with the circumferential speed of an image carrier on a rotating cylinder during pressure contact between the photoconductor and the image carrier, characterized in that the devices comprise a gear wheel (50) seated on a shaft of the rotating cylinder (17) and mating with a rack (51) which is attached laterally to a travelling table (3), the upper part (65) of the travelling table which is firmly connected with the travelling table (3) via locking members (53, 54, 57 und 58) during the forward motion of the travelling table (3), up to the place of toner image transfer, and rolling members (64) which are arranged between the upper part (65) of the travelling table and the travelling table (3).

2. Apparatus according to claim 1, characterized in that the locking members comprise a centering pin (53) carrying a centering cone (57), a guide (58) for the centering pin (53), and a compression spring (54).

3. Apparatus according to claim 2, characterized in that the upper part (65) of the travelling table is provided with a bore (66) in the direction of forward motion (A), which is engaged by the centering cone (57) during the forward motion of the travelling table (3) which is thus locked with the upper part (65) of the travelling table.

4. Apparatus according to claims 2 and 3, characterized in that the compression spring (54) is disposed in the interior of the guide (58) and surrounds the centering pin (53) and rests with one of its ends against the bottom of the centering cone (57) and with its other end against a stop face in the guide (58).

5. Apparatus according to claim 1, characterized in that the upper part (65) of the travelling table has guide ledges (56) arranged on either side thereof in the direction of forward motion (A), which are complementary in shape to stepped side faces (49) of the upper part (65) of the travelling table and engage these side faces and in that a fixture (60) is arranged on one side of the travelling table (3) and is coupled with a pivoting lever (61).

6. Apparatus according to claim 5, characterized in that the lever (61) for actuating the centering pin (53) is adapted to pivot on an axle pin (59) in the fixture (60) and has a cut-out (43) at its upper end through which the centering pin (53) passes, which is fitted with a nut and lock nut (41) at its end opposite to the centering cone (57) so that the nut and lock nut prevent the centering pin (53) from slipping out of the cut-out (43).

7. Apparatus according to claim 6, characterized in that the tower end of the iever (61) is provided with a roller (63) which has its axis of rotation in alignment with the longitudinal axis of the lever (61) and the running surface of which mounts an actuating bar (62) during the forward movement of the travelling table (3), the actuating bar (62) being arranged underneath and parallel to the travelling table (3) and displacing the lever (61) in the transverse direction (B) with respect to the travelling table (3) so that the centering cone (57) is retracted from the bore (66) and the connection between the upper part (65) of the travelling table and the travelling table (3) is released.

8. Apparatus according to claim 7, characterized in that the actuating bar (62) has bevelled end portions (62a and 62a) which facilitate the mounting of the roller (63), designed as a ball bearing, on the actuating bar (62).

9. Apparatus according to claims 1 to 8, characterized in that the shaft (18) of the cylinder (17) is supported with its end portions in links (30 and 30) which are displaceable within vertical guide rails (29) and in that pressure elements (26, 26 or 27, 27) are connected with the links (30 and 30).

10. Apparatus according to claim 9, characterized in that the pressure elements comprises pneumatic cylinders (26 and 26).

11. Apparatus according to claim 9, characterized in that the pressure elements comprise pretensioned compression springs (27 and 27).

12. Apparatus according to claim 7, characterized in that the forward motion of the upper part (65) of the travelling table, after its separating from the travelling table (3), is proportional to the rolling radius made up of the radius of the cylinder (17) and the thickness of the image carrier (15) and in that the upper part (65) of the travelling table adopts a speed which is adjusted to the size of the rolling radius and is different from the predetermined speed of the travelling table (3).

## Revendications

1. Dispositif pour transférer une image de toner d'un photoconducteur animé d'un mouvement, sur un support d'image qui est fixé sur un cylindre tournant, comprenant des mécanismes qui, pendant le contact sous pression existant entre le photoconducteur et le support d'image, synchronisent la vitesse linéaire d'une partie supérieure de table-chariot avec la vitesse périphérique du support d'image, caractérisé en ce que les mécanismes sont formés d'une roue dentée (50), qui est calée sur un arbre du cylindre tournant (17) et engrène avec une crémaillère (51) fixée latéralement sur une table-chariot (3), de la partie supérieure de table-chariot (65), qui est reliée à demeure à la table-chariot (3), pendant le déplacement vers l'avant de celle-ci jusqu'à l'emplacement du transfert d'image de toner, par l'intermédiaire d'éléments de verrouillage (53, 54, 57, 58), et de corps de roulement (64) qui sont disposés entre la partie supérieure de table-chariot (65) et la table-chariot (3).

2. Dispositif selon la revendication 1, characté- risé en ce que les éléments de verrouillage comprennent une tige de centrage (53) qui porte un cône de centrage (57), un guide (58) pour la tige de centrage (53) et un ressort de compression (54).

3. Dispositif selon la revendication 2, caractérisé en ce que, dans la partie supérieure de table-chariot (65) et dans la direction de déplacement vers l'avant (A), il existe un perçage (66) dans lequel s'engage le cône de centrage (57) pendant le mouvement vers l'avant de la table-chariot (3) et qui verrouille celle-ci avec la partie supérieure de table-chariot (65). 4. Dispositif selon les revendications 2 et 3, caractérisé en ce que le ressort de compression (54) est disposé à l'interieur du guide (58), entoure la tige de centrage (53) et s'appuie par une extrémité contre la surface de base du cône de centrage (57) et par l'autre extrémité contre une surface de butée située dans le guide (58).

5. Dispositif selon la revendication 1, caractérisé en ce que sur les deux côtés de la partie supérieure de table-chariot (65) et suivant la direction de déplacement vers l'avant (A), il existe des baguettes de guidage (56) qui sont réalisées de manière complémentaire à des surfaces latérales étagées (49) de la partie supérieure de table-chariot (65) et qui entourent celles-ci, et en ce que sur un côté de la table-chariot (3) se trouve disposé un support (60) sur lequel est articulé un levier basculant (61).

6. Dispositif selon la revendication 5, caractérisé en ce que le levier (61 ) peut, pour manoeuvrer la tige de centrage (53), basculer autour d'un doigt formant axe (59) situé dans le support (60) et présente à l'extrémité supérieure une entaille (43) que traverse la tige de centrage (53) sur l'extrémité, opposée au cône de centrage, de laquelle se trouvent vissés un écrou et un contre-écrou (41) qui empêchent une extraction de la tige de centrage (53) hors de l'entaille (43).

7. Dispositif selon la revendication 6, caractérisé en ce qu'à l'extrémité inférieure du levier (61) se trouve monté un galet (63) dont l'axe de rotation est aligné avec l'axe longitudinal du levier (61) et dont la surface de roulement monte, pendant le mouvement vers l'avant de la table-chariot, sur une barre de manoeuvre (62) qui est disposé au-dessous de et parallèlement à la table-chariot (3) et qui déplace le levier (61 ) suivant une direction transversale (B) vers la table-chariot (3), afin de retirer le cône de centrage (57) hors du perçage (66) et par censéquent de libérer la liaison existant entre la partie supérieure de table-chariot (65) et la table-chariot (3).

8. Dispositif selon la revendication 7, caractérisé en ce que la barre de manoeuvre (62) présente des tronçons d'extrémité biseautés (62a, 62a) qui facilitent la montée sur la barre de manoeuvre (62) du galet (63) agencé sous la forme d'un roulement à billes.

9. Dispositif selon les revendications 1 à 8, caractérisé en ce que l'arbre (18) du cylindre (17) est monté par ses tronçons d'extrémité dans des coulisses (30, 30) qui peuvent se déplacer dans des rails de guidage verticaux (29) et en ce que des éléments de compression (26, 26 ou 27, 27) sont réliés aux coulisses (30, 30).

10. Dispositif selon la revendication 9, caractérisé en ce que les éléments de compression sont des vérins pneumatiques (26, 26).

11. Dispositif selon la revendication 9, caractérisé en ce que les éléments de compression sont des ressorts de compression précontraints (27, 27).

12. Dispositif selon la revendication 7, caractérisé en ce que le déplacement vers l'avant de la partie supérieure de table-chariot (65), après sa séparation de la table-chariot (3), est proportionnel au rayon de roulement formé du rayon du cylindre (17) et de l'épaisseur du support d'image (15), et en ce que la partie supérieure de table-chariot (65) adopte une vitesse qui est adaptée à la valeur du rayon de roulement et est différente de la vitesse prédéterminée de la table-chariot (3).
